# EUROPÄISCHE PATENTSCHRIFT

(11) **EP 1 093 739 B1**
(45) Veröffentlichungstag und Bekanntmachung des Hinweises auf die Patenterteilung: **27.07.2005**
(21) Anmeldenummer: 99810951.6
(22) Anmeldetag: 20.10.1999
(51) Int. Cl.: A47C 27/08, A47C 27/00, A47C 27/10

(54) **Schaumschale für ein Luftbett**
Foamtray for an inflatable mattress
Support en mousse plastique pour un matelas gonflable

(43) Veröffentlichungstag der Anmeldung: 25.04.2001
(73) Patentinhaber: Aqua Dynamic AG, 8640 Rapperswil (CH)
(72) Erfinder: Bosshard, Thomas, 8645 Jona (CH)

(56) Entgegenhaltungen:
- DE-A- 2 221 725
- DE-A- 4 231 216
- FR-A- 2 231 187
- US-A- 2 069 422
- US-A- 2 542 781

## Beschreibung

Die Erfindung betrifft eine Schaumeinfassung für ein Luftbett. Die Schaumeinfassung hält die inneren Luftkammern zusammen und ermöglicht durch ihre Sitzkante ein bequemes Ein- und Aussteigen in das Bett.

Die Schaumeinfassung in der Art einer Schale besteht aus einer Deckplatte aus Schaumstoff mit angeleimten Rahmenelementen die einen äusseren Rahmen bilden. Die Schaumeinfassung wird mit der Deckplatte oben, über die Luftkammer(n) gestülpt und fasst die Luftkammer(n) ein. Die Unterseite bleibt offen, bzw. wird von der (den) Luftkammer(n) abgeschlossen. Die Schaumeinfassung kann in der Deckplatte und in den Rahmenseiten mit Lüftungslöchern versehen sein.

Fig. 1 zeigt die Ansicht von mehreren (in diesem Falle 3) separaten inneren Luftkammern eines Luftbettes (1,2,3). Alle Luftkammern werden aussen von einer Schaumeinfassung und ggf. einem Matratzenbezug (4) zusammengehalten.

Fig. 2 zeigt die Ansicht und den Querschnitt der Schaumeinfassung (5) die eine oder mehrere innere Luftkammern eines Luftbettes einfasst. Die Schale aus Schaumstoff besteht aus einem Schaumrahmen der aus je 2 Längs- (7) und Querbalken (8) zusammengesetzt ist. Auf diese vier Rahmenteile ist eine Deckplatte, ebenfalls aus Schaumstoff aufgeleimt. Diese Schale wird über eine oder mehrere Luftkammern gestülpt, die den freien Raum der Schale (9) ausfüllen. Diese Einheit wird gegebenenfalls durch einen Matratzenbezug auf allen Seiten eingefasst.

Die Schaumeinfassung (Fig. 2) hält die Luftkammern zusammen, bildet eine Sitzkante und ermöglicht dadurch ein einfaches Ein- und Aussteigen in das Bett.

## Patentansprüche

1. Schaumeinfassung für ein Luftbett in der Art einer Schale (5) aus einer Deckplatte (6) aus Schaumstoff mit angeleimten Rahmenelementen (7, 8) die einen äusseren Rahmen bilden, wobei die Schaumeinfassung mit der Deckplatte oben über die Luftkammern (1-3) gestülpt wird und die Luftkammern einfasst, wobei die Luftkammern den freien Raum (9) der Schale ausfüllen, und wobei die Unterseite offen bleibt, bzw. von den Luftkammern abgeschlossen wird.

2. Einfassung nach Anspruch 1, **dadurch gekennzeichnet, dass** die Oberfläche der Deckplatte (6) durchgehende Vertikallöcher aufweist.

3. Einfassung nach Anspruch 1 oder 2, **dadurch gekennzeichnet, dass** die angeleimten Rahmenelemente (7,8) durchgehende Horizontallöcher aufweisen.

## Claims

1. Foam frame construction for an airbed in the kind of a bowl made of a covering sheet (6) of foam with glued on frame elements (7,8) which build an outer frame. The foam frame construction ist turned, with the covering sheet on top, over the air chambers (1-3) and encases the air chambers, where as the air chambers fill up the empty space (9) of the bowl, where as the lower side stays open, respectively is closed by the air chambers.

2. Frame construction according to claim 1, thereby **characterized**, that the surface of the covering sheet (6) contains continuous vertical holes.

3. Frame construction according to claim 1 or 2, thereby **characterized**, that the glued on frame elements (7,8) contain continuous horizontal holes.

## Revendications

1. Cadre en mousse pour un lit d'air de type cuvette constitué par une plaque de couverture en mousse avec éléments du cadre encollés qui forment un cadre externe. Le cadre en mousse surmonté par la plaque de couverture recouvre et entoure les chambres à air. Les chambres à air remplissent l'espace vide de la cuvette et le dessous reste ouvert ou estfermé par les chambres à air.

2. Cadre relatif à la protection provisoire du brevet 1, **caractérisé par le fait que** la surface de la plaque de couverture comporte des trous verticaux continus.

3. Cadre relatif à la protection provisoire des brevets 1 ou 2, **caractérisé par le fait que** les éléments encollés du cadre comportent des trous horizontaux continus.
